# EUROPÄISCHE PATENTSCHRIFT

(11) **EP 1 835 111 B1**
(45) Veröffentlichungstag und Bekanntmachung des Hinweises auf die Patenterteilung: **31.08.2011**
(21) Anmeldenummer: 07003838.5
(22) Anmeldetag: 26.02.2007
(51) Int. Cl.: E05F 3/10, E05F 15/12

(54) **Türbetätigungsvorrichtung, insbesondere für eine Drehtür**
Door actuating device, in particular for a revolving door
Dispositif d'actionnement de porte, en particulier pour une porte tournante

(30) Priorität: 17.03.2006 DE 102006012750
(43) Veröffentlichungstag der Anmeldung: 19.09.2007
(73) Patentinhaber: Dorma GmbH + Co. KG, 58256 Ennepetal (DE)
(72) Erfinder: Bienek, Volker, 44143 Dortmund (DE)

(56) Entgegenhaltungen:
- DE-A1- 3 411 189
- DE-A1- 4 101 640
- DE-A1- 4 323 151
- DE-A1- 19 515 169
- GB-A- 2 244 759

## Beschreibung

Die Erfindung betrifft eine Türbetätigungsvorrichtung, insbesondere für eine Drehtür, mit einer Antriebseinheit, welche mit einer Tür koppelbar ist und in einem Gehäuse angeordnet ist, weiterhin umfassend einen Federkraftspeicher, in welchem zumindest die zur Ausführung der Schließbewegung der Tür erforderliche Energie speicherbar ist und welcher zumindest eine unter einer Federvorspannung angeordnete Druckfeder aufweist, wobei die Druckfeder mittels einer mit einer Gewindespindel ausgeführte Federverstellung einstellbar ist, und wobei weiterhin ein Fluidsystem vorgesehen ist, welches eine Druckausgleichseinheit umfasst.

Derartige Türbetätigungsvorrichtungen, welche auch als Türantriebe oder Türschließer bezeichnet werden, sind hinreichend bekannt. Zu unterscheiden sind insbesondere Türbetätigungsvorrichtungen, welche eine elektrohydraulische Einheit umfassen, um auch ein Öffnen der Tür über die Türbetätigungsvorrichtung zu ermöglichen, wohingegen Vorrichtungen ohne einen elektrohydraulischen Antrieb lediglich die Kinematik der Türschließbewegung steuern. Jedenfalls sind in den Türbetätigungsvorrichtungen Fluidsysteme vorgesehen, welche meist ein Hydrauliköl umfassen, das in der Vorrichtung angeordnete Kolben beaufschlagt, die in mechanischer Weise mit der Antriebseinheit verbunden sind und die Öffnungs- und/oder Schließbewegung und -kinematik der Drehtür beeinflussen.

Beim Öffnen der Drehtür über einen elektrohydraulischen Antrieb wird von diesem ein Öldruck erzeugt, welcher über Ölleitungen, die häufig im Gehäuse selbst integriert sind, in zumindest eine Druckkammer gelangt. Auf einen an die Druckkammer angrenzenden Kolben wirkt somit eine Kraft, welche den Kolben und damit die Antriebseinheit in Bewegung versetzt, um die Tür zu öffnen. Bei der Schließbewegung wird der Kolben durch die Türbewegung wieder zurückbewegt, und das Drucköl strömt wieder aus der Druckkammer heraus und gelangt zurück in die elektrohydraulische Einheit bzw. in sich öffnende Volumina, welche beispielsweise rückseitig am Kolben vorhanden sind.

In den Türbetätigungsvorrichtungen sind überdies Federkraftspeicher vorhanden, welche die für die Schließbewegung der Tür erforderliche Energie in Form mechanischer Arbeit speichern. Die Speicherung der mechanischen Arbeit erfolgt mittels zumindest einer Druckfeder, welche bei der Öffnungsbewegung der Tür gespannt wird, so dass die Schließbewegung der Tür über eine Entspannung der Druckfeder erfolgt. Die Rückführung des Drucköls aus den Druckkammern wird ebenso mittels der im Federkraftspeicher gespeicherten Energie bewirkt. Die Vorrichtungen können entweder im Türrahmen eingesetzt oder sogar im Türblatt selbst integriert werden. Beim Einsatz der Vorrichtungen in Brandschutztüren müssen Mindestschließmomente der Türen erreicht werden, wobei diese abhängig von der Breite und vom Gewicht der Türen sind. Dabei sind Vorgaben einzuhalten, welche beispielsweise die Verfügbarkeit einer mechanisch gespeicherten Energie in den Türbetätigungsvorrichtungen betreffen, so dass eine Brandschutztür auch bei einem Stromausfall und damit einem Ausfall einer möglichen Steuerung der Türbetätigungsvorrichtung ein selbsttätiges Schließen der Tür ausführt.

Die EP 0 756 663 B1 offenbart einen Türschließer mit einer Federkraftverstellung, welche eine Einstellhülse umfasst und so ausgebildet ist, dass in ihrem inneren Bereich ein Hohlraum vorhanden ist, wobei diese weiterhin einen Kragen aufweist, an dem sich die Druckfeder über eine Stützscheibe abstützen kann. Im Bereich des Kragens ist ein Durchbruch ausgebildet, der eine entsprechend einem Mitnehmer gestaltete geometrische Form zur formschlüssigen Verbindung zwischen dem Mitnehmer und der Einstellhülse möglich macht. Dabei taucht der Mitnehmer entsprechend der Bewegungsrichtung durch den Durchbruch in den Hohlraum der Einstellhülse ein. Gleichzeitig wird aber der Mitnehmer von der Druckfeder umgeben, so dass in dem Innenraum der Druckfeder der Mitnehmer platziert ist. Um die Federkraftverstellung auch im eingebauten Zustand verändern zu können, ist der Mitnehmer innerhalb einer Verschlusskappe, welche endseitig im Gehäuse der Türschließvorrichtung angeordnet ist, über eine Dichtung und zur Sicherung über eine Sicherungsscheibe platziert. Das aus der Verschlusskappe herausragende Ende des Mitnehmers ist mit einem entsprechenden Werkzeug zugänglich, um eine Drehbewegung in den Mitnehmer einzuleiten. Bei einer Verdrehung der Federverstellung bis an den Anschlag einer Sicherungsscheibe, welche an einer Verstellschraube angeordnet ist, kann es zu einem Verkontern kommen, welches von einer Bedienung über die außenseitig am Gehäuse angeordnete Verstellschraube nicht kontrollierbar ist und möglicherweise nicht wieder gelöst werden kann. Die Bedienung der Federverstellung ist lediglich über die Verstellschraube möglich, welche endseitig am längs ausgebildeten Gehäuse der Türbetätigungsvorrichtung angeordnet ist. Bei der Einrichtung einer elektrohydraulischen Betätigungseinrichtung ist eine endseitige Bedienung der Federverstellung nicht möglich, da an dieser Endseite am Gehäuse die elektrohydraulische Einheit angeordnet wird.

Aus der DE 32 24 300 C2 ist ein Türschließer mit einer einstellbaren Schließkraft bekannt. Dieser weist wenigstens eine im Schließergehäuse angeordnete, mit einem Ende an einem verstellbaren Teller abgestützte Druckfeder und eine von außerhalb des Gehäuses betätigbare Einrichtung zur Tellerverstellung auf. Der Teller ist dabei auf einer drehbar gelagerten antreibbaren Gewindespindel angeordnet, wobei der auf einer Gewindespindel angeordnete Federteller über ein Schneckengetriebe angetrieben ist. Das Schneckengetriebe nimmt dabei einen erheblichen Platz in Anspruch, da eine tangential zum Schneckenrad angeordnete Antriebsschnecke nicht auf einem kleinen Bauraum integrierbar ist. Weiterhin weist auch diese Lösung einer Federverstellung einen festen Anschlag auf, bei dem es zu einem Verkontern kommen kann. Zudem muss der Federteller axial geführt werden, um ein Mitrotieren des Federtellers mit der Gewindespindel zu vermeiden.

Bei dem bekannten Stand der Technik tritt daher das Problem auf, dass die Ausführungen zur Federverstellung einen erheblichen Bauraum in Anspruch nehmen, so dass eine schmalbauende Ausführung einer Türbetätigungsvorrichtung nicht möglich ist, um diese vorzugsweise in ein Türblatt zu integrieren oder allgemein an einem Ort einzubauen, an dem nur ein stark begrenzter Bauraum zur Verfügung steht. Weiterhin ergibt sich das Problem, dass bei der Verstellung der Feder über ein axial bewegtes und zusätzlich rotierendes Verstellelement ein Anschlag angefahren wird, bei dem es zu einem Verkontern des Verstellelements mit dem Anschlag kommen kann. Weiterhin können im Gehäuse Anschlagkanten vorgesehen sein, welche als Durchmesserstufen im Gehäuse ausgebildet sind. Diese erfordern einen erheblichen fertigungstechnischen Aufwand, wobei ein Anschlag in Kompressionsrichtung der Druckfeder unumgänglich ist, um eine Überlast der Druckfeder zu vermeiden. Häufig sind Federverstellungen vorgesehen, welche durch ein Bedienelement verstellt werden, welches endseitig am längs ausgebildeten Gehäuse der Vorrichtung mittels eines Werkzeugs bedienbar ist. Bei der Anordnung einer elektrohydraulischen Einheit, welche vorzugsweise an der Endseite des Gehäuses erfolgt, ist eine gleichzeitige Anordnung der Bedienelemente der Federverstellung nicht möglich. Dafür müssen die Bedienelemente der Federverstellung seitlich am Gehäuse herausgeführt werden, was zumeist nur über sehr bauraumintensive Schneckentriebe möglich ist.

Die Türbetätigungsvorrichtung kann weiterhin mit einer elektrohydraulischen Antriebseinheit versehen werden, wobei durch ein Drucköl Druckräume beaufschlagbar sind, um im Gehäuse der Vorrichtung angeordnete axialbewegliche Kolben derart zu verstellen, dass die Antriebseinheit zur Betätigung der Drehtür betreibbar ist. Diese elektrohydraulischen Antriebe dienen insbesondere zur Ausführung der Öffnungsbewegung der Drehtür, wobei zugleich die Druckfeder des Federkraftspeichers hydraulisch gespannt wird, um eine anschließende Schließbewegung allein durch die in dem Federkraftspeicher gespeicherte Energie auszuführen. Häufig werden die in den Gehäusen der Vorrichtungen axial beweglichen Kolben wechselseitig mit Druck beaufschlagt, wobei das Öl über Ölkanäle, welche vorzugsweise im Gehäuse selbst eingebracht sind, geleitet wird. Jedenfalls wird für ein geschlossenes System eine Druckausgleichseinheit benötigt, da bei einem Temperaturanstieg der Türbetätigungsvorrichtung aufgrund der Ausdehnung des Öls der Öldruck im geschlossenen Fluidsystem der Vorrichtung stark ansteigen kann. In Abhängigkeit von der auftretenden Temperatur können Öldrücke entstehen, welche sogar eine Beschädigung des Gehäuses hervorrufen können. Druckausgleichseinheiten weisen dabei einen Volumenspeicher auf, welcher eine Volumennachgiebigkeit bietet, so dass sich der Volumenspeicher bei einem Ausdehnen des Öls verkleinern kann, um die genannten Drucküberhöhungen zu vermeiden.

Aus der DE 34 11 189 C2 ist ein selbsttätiger Türschließer mit einer mit einem Türflügel kuppelbaren Schließerwelle bekannt, die von einer Schließstellung aus in beiden Drehrichtungen drehbar ist und innerhalb des Gehäuses mit einer Hubkurvenscheibe formschlüssig zwischen Rollen einen längs beweglichen Schlitten umfasst, an dem eine einen Arbeitsspeicher bildende Federanordnung und der Kolben einer hydraulischen Dämpfungsvorrichtung angreifen und der Innenraum des Türschließergehäuses in zwei durch den Kolben getrennte Druckmittelräume unterteilt ist, die durch separate Kanäle mit je einem verschließbaren Drosselventil zum Abströmen des Druckmittels aus dem sich beim Schließen der Tür verkleinernden Druckraum und durch ein im Kolben angeordnetes, bei der Öffnungsbewegung des Türflügels ebenfalls öffnendes Rückschlagventil miteinander verbunden sind, wobei die separaten Kanäle durch einen vom Kolben verschiebbaren Steuerschieber wechselweise sperrbar und freigebbar sind, und in jeden Kanal ein die Druckmittelräume bedarfsweise verbindendes Sicherheitsventil geschaltet ist, wobei die Hublage des Steuerschiebers in Bezug auf den Kolben einstellbar ist. Dabei weist die Kolbenstange eine als Speicherzylinder dienende Aushöhlung auf, in der ein Druckausgleichskolben angeordnet ist, der in Richtung auf die Aushöhlung des Kolbens unter Belastung einer Druckfeder steht. Durch diese Druckausgleichseinrichtung ist es möglich, einerseits Druckmittel zu speichern und andererseits dieses Druckmittel in dem die Druckfeder aufweisenden Druckmittelraum in bestimmten Grenzen zu halten. Diese Ausführung eines Druckmittelspeichers setzt jedoch einen speziell geformten und endseitig geöffneten Kolben bzw. eine entsprechende Kolbenstange voraus, sodass diese Ausführung eines Druckspeichers nicht für andere Ausführungen der Türbetätigungseinrichtung einsetzbar ist. Dabei werden externe Druckausgleichseinheiten benötigt, welche als Einzelkomponenten einen erhöhten Montageaufwand und entsprechenden Platzaufwand erfordern.

DE 195 15 169 zeigt eine Türbetätigungsvorrichtung, die sowohl eine Federverstellung, welche endseitig am längs ausgebildeten Gehäuse bedienbar ist, als auch eine Druckausgleichseinheit, die am entgegengesetzten Ende des Gehäuses bzw. an dessen Längsseite angeordnet ist, umfasst.

Es ist die Aufgabe der vorliegenden Erfindung, eine Türbetätigungsvorrichtung mit einer Federverstellung sowie mit einer Druckausgleichseinheit zu schaffen, welche einen kleinen Bauraum einnimmt und eine einfache Konstruktion aufweist.

Diese Aufgabe wird ausgehend von einer Türbetätigungsvorrichtung gemäß des Oberbegriffs des Anspruchs 1 in Verbindung mit dessen kennzeichnenden Merkmalen gelöst. Vorteilhafte Weiterbildungen der vorliegenden Erfindung sind in den abhängigen Ansprüchen angegeben.

Die Erfindung schließt die technische Lehre ein, dass die Druckausgleichseinheit eine Abstützhülse bildet, welche zumindest einen Zylinder und ein Verschlusselement umfasst, welches zur Aufnahme der Federverstellung ausgebildet ist, und wobei die Gewindespindel axial- und verdrehfest an der Abstützhülse angeordnet ist, und der Federkraftspeicher und die Druckausgleichseinheit als eine einzeln vormontierbare Einheit ausgeführt sind.

Diese Lösung bietet den Vorteil, dass eine Federverstellung mit einer integrierten Druckausgleichseinheit geschaffen wird, welche einen geringen Bauraum einnimmt, und die aufgrund der an der Abstützhülse angeordneten, feststehenden Gewindespindel und der um diese rotierende Federverstellmutter bzw. der Federverstellhülse eine Verstellung der Federvorspannung möglich macht. Damit nimmt die Abstützhülse die Funktion der Aufnahme der Federverstellung im Gehäuse wahr, und dient zugleich als Druckausgleichseinheit, da die Abstützhülse mit einem entsprechenden Volumenspeicher ausgebildet ist. Diese vorteilhafte Weiterbildung der Erfindung bietet eine hohe Integrationsdichte, da Komponenten der Federverstellung zugleich die Komponenten einer Druckausgleichseinheit bilden.

Vorteilhafterweise umfasst die Abstützhülse einen Zylinder, in welchem ein Kolben axial beweglich aufgenommen ist, wobei die Abstützhülse weiterhin ein Verschlusselement aufweist, um eine Druckausgleichskammer zu bilden. Die Druckausgleichskammer dient dabei als Volumenspeicher, wobei die Kammer aus dem Innenraum des Zylinders gebildet ist, welche einerseits durch das Verschlusselement begrenzt ist und andererseits durch den axial beweglichen Kolben abgeschlossen ist. Dehnt sich nun das Öl im geschlossenen System der Türbetätigungsvorrichtung aus, so bewegt sich der Kolben axial in den Zylinder hinein, so dass sich das Volumen verkleinert. Zieht sich das ÖI wieder zusammen, bewegt sich der Kolben axial wieder aus dem Zylinder heraus, und vergrößert das Volumen der Druckausgleichskammer. Die Druckausgleichskammer ist aufgrund einer allseitigen Abdichtung druckdicht ausgebildet, so dass bei einer Bewegung des Kolbens in den Zylinder hinein durch die entstehende Kompression eine Erhöhung des Innendrucks der Druckausgleichskammer erfolgt. Diese ist meist mit Luft gefüllt, so dass die Luft komprimiert wird. Zudem befindet sich eine Druckfeder zwischen dem Verschlusselement und dem Kolben, welche ebenfalls komprimiert wird, und der Kolben bei einem Absinken des Druckes des Öls in der Vorrichtung das Volumen im Zylinder wieder erhöhen kann, da die Druckfeder den Kolben wieder aus dem Zylinder herausschiebt. Der Kolben ist mittels zumindest eines Dichtelements dynamisch druckdicht gegen die Innenwand des Zylinders abgedichtet, wobei die Dichtelemente vorzugsweise aus zwei Lippendichtungen gebildet sind.

Vorteilhafterweise ist das Verschlusselement scheibenförmig ausgebildet und umfasst ein Außengewinde, mittels dessen es endseitig in den Zylinder der Abstützhülse einschraubbar ist. Außenseitig im Verschlusselement sind Vertiefungen ausgebildet, um dieses mittels eines Schraubwerkzeugs endseitig in den Zylinder der Abstützhülse einzuschrauben. Vorteilhafterweise umfasst der Zylinder der Abstützhülse an der dem Verschlusselement abgewandten Endseite einen Innenbund, um einen Anschlag für den Kolben zu schaffen. Insgesamt wird somit eine Federverstellung mit einer Druckausgleichseinheit geschaffen, welche einen geringen Bauraum einnimmt, und die aufgrund der an der Abstützhülse angeordneten, feststehenden Gewindespindel und der um diese rotierende Federverstellmutter bzw. der Federverstellhülse eine Verstellung der Federvorspannung möglich macht. Diese ist mittels einer Verstellmechanik in Längsrichtung seitlich am Gehäuse bedienbar. Die Federverstellung umfasst eine gehäusefeste Abstützhülse, wobei die Abstützhülse sowohl in Längsrichtung der Vorrichtung als auch in Rotationsrichtung ortsfest zum Gehäuse angeordnet ist, wobei diese beispielsweise ein Außengewinde aufweist, welches in ein Innengewinde im Gehäuse eingeschraubt ist.

An der druckfederseitigen Endfläche der zylinderförmigen Abstützhülse ist eine Gewindespindel angeordnet, welche sowohl in Längsrichtung als auch in Drehrichtung feststeht. Auf der feststehenden Gewindespindel ist eine Federverstellmutter mit einem Innengewinde aufgeschraubt, wobei die Verstellmutter aufgrund einer Drehung auf dem Gewinde der Gewindespindel in axialer Richtung verstellbar ist. Die Federverstellmutter weist einen Federteller auf, auf dem die Druckfeder endseitig aufliegt. Somit kann aufgrund einer Drehbewegung der Federverstellmutter die Vorspannung der Druckfeder erhöht werden, indem die Federverstellmutter in Richtung der Druckfeder auf der Gewindespindel verdreht wird, wobei die Federspannung herabgesetzt werden kann, indem die Federverstellmutter in Richtung der Abstützhülse auf der Gewindespindel verstellt wird. Die Drehbewegung, welche zur axialen Verstellung der Federverstellmutter notwendig ist, wird über eine Federverstellhülse in die Federverstellmutter eingeleitet. Die Federverstellhülse ist relativ zur Federverstellmutter axial beweglich angeordnet, wobei über eine formschlüssige Verbindung die Drehbewegung übertragbar ist. Somit kann die Federverstellhülse in einer axial ortsfesten Position verbleiben, wobei die Federverstellmutter die Axialbewegung ausführt. Diese Anordnung ermöglicht die Einleitung einer Drehbewegung in einer ortsfesten, jedoch rotierenden Federverstellhülse, wobei weiterhin eine axial fixierte sowie rotationsfeste Gewindespindel ebenfalls ortsfest angeordnet werden kann.

Als eine vorteilhafte Ausführungsform der Erfindung ist vorgesehen, dass die formschlüssige Verbindung zwischen der Federverstellmutter und der Federverstellhülse eine in axialer Richtung gleichförmige Polygonkontur umfasst, welche innenseitig in der Federverstellhülse und außenseitig an der Federverstellmutter ausgebildet ist, wobei die innenseitige und die au-βenseitige Polygonkontur ineinander gefügt angeordnet ist, um relativ zueinander rotationsfest eine Axialbewegung zu ermöglichen. Als Polygonkontur kann beispielsweise ein Sechskant vorgesehen sein, wobei ebenso ein Vierkant, ein Achtkant oder ein anderes beliebiges Polygon vorgesehen werden kann. Ebenso ist die Anwendung einer Keilverzahnung möglich, welche ebenfalls ein Drehmoment übertragen kann, und zugleich zwischen den ineinander gefügten Komponenten wie der Federverstellmutter und der Federverstellhülse eine Axialbewegung zulässt. Alternative Ausführungsformen der axial beweglichen Drehverbindung können in der Anwendung von Nutensteinen oder Passfedern gesehen werden, welche im Sinne einer Welle-Nabe-Verbindung ausgeführt sein kann.

Eine vorteilhafte Anordnung der Federverstellhülse kann dadurch ermöglicht werden, dass diese an der Abstützhülse und/oder an der Gewindespindel axial fixiert drehbar angeordnet ist und sich die Gewindespindel durch die Federverstellhülse axial erstreckt. Die Gewindespindel ist endseitig in die Abstützhülse eingeschraubt, und weist einen Kragen auf, welcher zwischen der Endfläche der Abstützhülse und dem Kragen selbst die Ausbildung eines zylinderförmigen Abschnittes bietet, welcher als Gleitlager ausgebildet ist. Die Federverstellhülse weist einen zylinderförmigen Innenabschnitt auf, welcher auf dem Zylinderabschnitt der Gewindespindel aufgesetzt ist. Wird die Gewindespindel nun endseitig in die Abstützhülse eingeschraubt, so ist die Federverstellhülse axial fixiert, und aufgrund der Gleitlageranordnung drehbar gelagert. Somit ist die Federverstellhülse koaxial mit einem Abschnitt der Gewindespindel angeordnet, wobei die Federverstellmutter in die Federverstellhülse eintauchen kann. Mittels dieser Anordnung ist vorteilhafterweise eine maximale Ausnutzung des Bauraums möglich, wobei sich die Gewindespindel zumindest abschnittsweise und in Abhängigkeit von der eingestellten Position in die Druckfeder hineinstreckt.

Als eine vorteilhafte Weiterbildung der Erfindung wird vorgeschlagen, dass mit der Federverstellhülse ein erstes Zahnrad rotationsfest verbunden ist, über welches die Drehbewegung in die Federverstellhülse einleitbar ist. Das erste Zahnrad steht dabei mit einem zweiten Zahnrad im Eingriff, wobei die Rotationsebenen der Zahnräder einen Winkel von etwa 90° zueinander einnehmen. Das erste Zahnrad kann dabei auf dem Abschnitt des Gleitlagers zwischen der Federverstellhülse und der Gewindespindel auf der Federverstellhülse aufgepresst sein oder ebenfalls ein Polygon umfassen, um dieses verdrehfest gegenüber der Federverstellhülse anzuordnen. Ein zweites Zahnrad ist 90° versetzt zum ersten Zahnrad angeordnet, wobei der Winkel die senkrecht aufeinander stehenden Orthogonalen der Rotationsebenen der Zahnräder beschreibt. Somit kann die Drehbewegung aus einer Richtung senkrecht zur Längsachse der Türbetätigungsvorrichtung und damit senkrecht zur Längsachse der Gewindespindel bzw. der Federverstellung eingeleitet werden. Mögliche Ausführungsformen der Verzahnung können eine Kegelradverzahnung sein, wobei ebenfalls eine Kronenradverzahnung vorgesehen sein kann. Dabei ist lediglich die Übertragung einer Drehbewegung über einen Winkel von 90° erforderlich, so dass auch jede weitere Verzahnungsmöglichkeit im Sinne der vorliegenden Erfindung anwendbar ist.

Das zweite Zahnrad ist mittels einer Zahnradaufnahme im Gehäuse drehbar gelagert, welches so positioniert ist, dass dieses exakt mit dem ersten Zahnrad in Eingriff steht. Die Positionierung kann beispielsweise über eine Durchmesserstufe realisiert werden, an die die Abstützhülse anstößt, wobei das erste Zahnrad plan an der Endfläche der Abstützhülse anliegt. Die Zahnradaufnahme zur Aufnahme des zweiten Zahnrades im Gehäuse ist gegenüber dem Gehäuse druckdicht ausgeführt, wobei die Abdichtung über O-Ringe realisiert wird. Die Zahnradaufnahme kann von der Außenseite des Gehäuses der Vorrichtung eingeschraubt werden, wobei die Positionierung zur Sicherstellung einer exakten Verzahnung über einen Anschlagbund vorgesehen werden kann, welcher in der Zahnradaufnahme ausgebildet ist.

Die Zahnradaufnahme weist dabei eine Werkzeugaufnahme auf, um mittels eines Werkzeugs von der Außenseite des Gehäuses die Drehbewegung in die Verzahnung und damit in die Verstellmutter einzuleiten. Die Werkzeugaufnahme kann dabei einen Innensechskant umfassen, so dass mit einem Inbusschlüssel die Vorspannung der Druckfeder verstellt werden kann. Die Werkzeugaufnahme in der Zahnradaufnahme kann dabei bündig mit der Außenseite des Gehäuses der Türbetätigungsvorrichtung abschließen, so dass keine Komponenten aus der Vorrichtung hervorstehen, um einen Einbau beispielsweise in ein Türblatt sicherzustellen. Beim Einbau der Türbetätigungsvorrichtung in ein Türblatt weist die Werkzeugaufnahme beispielsweise nach oben, so dass ein Bediener mittels eines Werkzeugs die Vorspannung der Druckfeder und damit das Rückstellmoment, welches die Türbetätigungsvorrichtung auf das Türblatt ausübt, mittels eines Werkzeugs von oben verstellen kann. Wird die Türbetätigungsvorrichtung beispielsweise in den Rahmen einer Tür eingebaut, so kann die Werkzeugaufnahme in Richtung des Türblattes angeordnet sein, so dass der Bediener die Verstellung kopfüber vornimmt.

Leitet der Bediener nun mit einem Werkzeug eine Drehbewegung in die Werkzeugaufnahme und damit in die Zahnradaufnahme ein, so wird das zweite Zahnrad in Drehung versetzt. Durch den Eingriff mit dem ersten Zahnrad wird die Drehbewegung über einen Winkel von 90° auf die Längsachse der Türbetätigungsvorrichtung übertragen, so dass das erste Zahnrad die Drehbewegung aufnimmt. Aufgrund der verdrehfesten Anordnung des ersten Zahnrads auf der Federverstellhülse wird diese ebenfalls in Drehung versetzt. Damit rotiert die Federverstellhülse auf der feststehenden Gewindespindel, wobei die Federverstellmutter in der Federverstellhülse koaxial angeordnet ist. Aufgrund der formschlüssigen Verbindung über ein Polygon zwischen der Federverstellhülse und der Federverstellmutter wird nunmehr die Drehbewegung auf die Federverstellmutter übertragen, welche aufgrund des Gewindelaufs auf der Gewindespindel eine Axialbewegung ausführt. Läuft die Federverstellmutter nun entlang der Gewindespindel in Richtung der Druckfeder, so wird die Federvorspannung erhöht, und das Rückstellmoment, welches die Türbetätigungsvorrichtung auf das Türblatt ausübt, steigt. Weist die Drehbewegung eine Drehrichtung auf, so dass sich die Federverstellmutter in Richtung der Abstützhülse bewegt, so sinkt die Federvorspannung, was ein niedrigeres Rückstellmoment verursacht, welches die Türbetätigungsvorrichtung auf das Türblatt ausübt. Somit ist es möglich, mittels einer einfachen Verstellung das Rückstellmoment in Abhängigkeit der Türgröße, insbesondere der Türbreite und des Türgewichtes anzupassen, so dass die entsprechenden gesetzlichen Vorgaben (EN3... EN6) eingehalten werden können. Dies gilt insbesondere beim Einsatz für Brandschutztüren, bei denen Mindestrückstellmomente vorgegeben sind.

Vorteilhafterweise umfasst die Gewindespindel einen Federverstellanschlag, an den die Federverstellmutter bei einer Schraubbewegung auf der Gewindespindel in Richtung der Druckfeder anstößt und die Schraubbewegung begrenzt. Die Federverstellmutter besitzt eine ringförmige Endfläche, welche an einer Ausformung angebracht ist, die sich über dem Federteller hinaus in Richtung der Druckfeder erstreckt. Wird nun die Federverstellmutter in Richtung der Druckfeder verstellt, so stößt bei Erreichen des maximalen Verstellweges die ringförmige Endfläche der Federverstellmutter an den Federverstellanschlag an. Aus konstruktiven Gründen ist es von besonderem Vorteil, dass der Federverstellanschlag eine Anschlagscheibe umfasst, welche auf der Gewindespindel aufgenommen ist. Die Anschlagscheibe weist dabei ein Axialspiel auf, wobei das Axialspiel etwa 0,1 mm bis 1 mm, vorzugsweise etwa 0,3 mm bis 0,8 mm und besonders bevorzugt etwa 0,4 mm bis 0,5 mm umfasst. Die Anschlagscheibe wird dabei auf die Gewindespindel aufgesetzt und mittels einer Gegenmutter gesichert. Das genannte Axialspiel stellt sich somit zwischen einem Bund auf der Gewindespindel, auf dem die Axialscheibe aufliegt und der Gegenmutter ein.

Jedenfalls dient das Axialspiel dazu, dass die Anschlagscheibe drehbar ist, so dass bei einem Anstoßen der Federverstellmutter an die Anschlagscheibe kein Verkontern auftreten kann. Der wirksame Reibdurchmesser zwischen der Anschlagscheibe und der Gegenmutter ist kleiner als zwischen der Anschlagscheibe und der ringförmigen Endfläche der Federverstellmutter, so dass auch bei einem sehr festen Verdrehen gegen den Federverstellanschlag jederzeit ein Lösen des Anschlags ohne großen Kraftaufwand möglich ist. Insbesondere beim Anschlag in Richtung der Federkompression treten vergleichsweise hohe Kräfte auf, wobei der Bediener keine Information darüber erhält, an welcher Position sich die Federverstellmutter befindet. Daher kann es durch ein verkonterungsfreies Verspannen der Federverstellmutter mit dem Federverstellanschlag nicht zu einem Versagen des Systems kommen, denn zur Verstellung in Losdrehrichtung muss keine Kraftspitze überwunden werden, da die Anschlagscheibe mitdrehen kann.

Eine vorteilhafte Ausführungsform der Gegenmutter sieht vor, dass diese einen Zylinderabschnitt aufweist, welcher eine Zentrierung einer in der Druckfeder angeordneten zweiten Druckfeder ermöglicht. Die zweite Druckfeder ist koaxial mit der ersten Druckfeder angeordnet und dient der Erhöhung der maximal möglichen Federkraft auf die Antriebseinheit. Die zweite Druckfeder weist einen Innendurchmesser auf, welcher derart über den Zylinderabschnitt passt, so dass die Feder durch die Gegenmutter zentrierbar ist. An der Gegenmutter ist endseitig ein Sechskant ausgebildet, wobei zwischen dem Federanschlag und dem Gewindeabschnitt der Gewindespindel ebenfalls ein Sechskant ausgebildet ist. Beim Fügen der Gewindespindel in die Endfläche der Abstützhülse sowie beim Fügen der Gegenmutter auf ein endseitig in Richtung der Druckfeder ausgebildetes Gewinde auf der Gewindespindel können entsprechende Werkzeuge angewendet werden, um über die Sechskantausbildungen die Gegenmutter mit der Gewindespindel zu verkontern bzw. die Gewindespindel in die Abstützhülse fest einzuschrauben. Die zweite Druckfeder stützt sich dabei axial rückseitig auf der Anschlagscheibe ab, so dass diese sowohl die Funktion eines Federtellers erfüllt, als auch als Anschlag der Federverstellmutter auf der Gewindespindel dient.

Diese Anordnung ermöglicht damit eine durchrutschfreie und verkonterungsfreie Federverstellung ohne Anschläge oder Verdrehsicherungen im Gehäuse für die Federverstellmutter. Die drehfeste Spindel übernimmt statt des Gehäuses die Gegenmomente von der Gewindereibung und dem Lösen aus den Endanschlägen auf.

Weitere, die Erfindung verbessernde Maßnahmen sind in den Unteransprüchen angegeben oder werden nachfolgend gemeinsam mit der Beschreibung eines bevorzugten Ausführungsbeispiels der Erfindung anhand der Figuren näher dargestellt.

Diese zeigen in
- Fig. 1:: Eine quergeschnittene Seitenansicht einer Türbetätigungs-vorrichtung mit einer Federverstellung sowie einer Druckausgleichseinheit;
- Fig. 2:: eine Darstellung der Einheit aus der Federverstellung und der Druckausgleichseinheit gemäß der vorliegenden Erfindung; und
- Fig. 3:: eine perspektivische Ansicht der Einheit aus Fig. 2 in einem nicht montierten Zustand.

In Fig. 1 ist eine Türbetätigungsvorrichtung 1 dargestellt, welche insbesondere für eine Drehtür geeignet ist und beispielsweise in einem Türblatt oder in einen Türrahmen eingebaut werden kann. Die Türbetätigungseinrichtung 1 umfasst eine Antriebseinheit 10, welche gemäß dem vorliegenden Ausführungsbeispiel mit einer Tür koppelbar ist. Die Türbetätigungsvorrichtung 1 besteht aus einem Gehäuse 11, in dem ein Federkraftspeicher 12 angeordnet ist. Der Federkraftspeicher 12 ermöglicht die Speicherung einer Energie in Form einer Federkompression, welche beim Öffnen der Tür durch die Kompression einer Druckfeder 13 gespeichert wird. Wird nun die Tür wieder geschlossen, so wirkt der Federkraftspeicher 12 auf die Antriebseinheit 10, welche derart mit der Drehtür verbunden ist, dass diese eine Schließbewegung ausführt. Der Federkraftspeicher 12 umfasst eine Federverstellung 15, mittels der die Vorspannkraft in der Druckfeder 13 einstellbar ist. Die Federverstellung 15 ist zumindest aus einer gehäusefesten Abstützhülse 16 aufgebaut, an der eine feststehende Gewindespindel 17 angeordnet ist. Auf der Gewindespindel 17 ist eine Federverstellmutter 18 aufgeschraubt, wobei die Federverstellmutter 18 über eine Federverstellhülse 19 verstellt werden kann. Die Federverstellmutter 18 ist mit der Federverstellhülse 19 drehfest über eine formschlüssige Verbindung verbunden, sodass diese sich zwar axial zueinander verschieben können, sich jedoch nicht gegeneinander verdrehen.

Der elektrohydraulische Antrieb 14 umfasst einen elektrischen Spezialmotor sowie eine Hydraulikeinheit, welche wahlweise über ein Getriebe durch den Motor angetrieben wird. Gemäß dem Ausführungsbeispiel der Türbetätigungsvorrichtung 1 besitzt diese mittels des elektrohydraulischen Antriebs 14 die Möglichkeit, auch die Öffnungsbewegung der Drehtür selbsttätig auszuführen, wobei während der Öffnungsbewegung die Drehtür in Bewegung gesetzt wird sowie die Druckfeder 13 aufgrund eines sich axial bewegenden an die Druckfeder 13 angrenzenden Kolbens 20 zusätzlich gespannt wird. Über die druckbeaufschlagten Kolben 20, 21 wird dabei die Öffnungsbewegung der Drehtür eingeleitet, wobei die Antriebseinheit 10 eine Nocken-Rollen-Einheit zur Umsetzung der Axialbewegung des Kolbens 20 und 21 in eine Rotationsbewegung einer Welle 22 umfasst. Die genannten Komponenten sind innerhalb des Gehäuses 11 angeordnet, so dass die Türbetätigungsvorrichtung 1 aufgrund der schmalen Ausbildung mit einer Breite von beispielsweise 40 mm in eine Vielzahl von Drehtüren innerhalb der Türblätter eingebaut werden kann. Somit besteht die Möglichkeit, die Türbetätigungsvorrichtung von außen unsichtbar in die Tür zu integrieren. Die Kolben 20 und 21 werden über jeweils angrenzende Druckkammern mit einem hydraulischen Fluid beaufschlagt, wobei der Fluiddruck über den elektrohydraulischen Antrieb 14 zur Verfügung gestellt wird. Die Fluidverbindungen können in Form von Kanälen ausgebildet sein, welche im Gehäuse 11 integriert sind.

Fig. 2 und Fig. 3 zeigen die Ansicht der Einheit aus der Federverstellung 15 und der Druckausgleichseinheit 32, wobei diese in Fig. 2 in einer montierten Ansicht geschnitten dargestellt ist und in Fig. 3 als Explosionszeichnung im demontierten Zustand gezeigt ist. Die sich nicht drehenden, d. h. feststehenden Komponenten der Federverstellung 15 umfassen die Abstützhülse 16, die Gewindespindel 17, sowie eine endseitig in Richtung der Druckfeder angeordnete Anschlagscheibe 29, welche mittels einer Gegenmutter 30 an der Gewindespindel 17 angeordnet ist.

Die sich drehenden Komponenten der Federverstellung 15 umfassen hingegen das zweite Zahnrad 24, welches in einer Zahnradaufnahme 25 aufgenommen ist, wobei die Zahnradaufnahme 25 die sich in dieser drehende Werkzeugaufnahme 27 aufnimmt, um das zweite Zahnrad 24 mittels eines Werkzeugs anzutreiben. Weiterhin umfassen die sich drehenden Komponenten das erste Zahnrad 23, welches verdrehfest mit der Federverstellhülse 19 verbunden ist. Diese weist einen Innensechskant auf, welcher mit dem Sechskant auf der Federverstellmutter 18 axial gefügt ist. Die Federverstellmutter 18 umfasst einen angeformten Federteller 31, auf welcher die Druckfeder 13 endseitig aufliegt.

Die Abstützhülse 16 ist als Druckausgleichseinheit 32 ausgebildet, welche einen Zylinder 33 umfasst, in dem ein Kolben 34 axial geführt ist. Um eine Druckausgleichskammer 35 zu bilden, weist die Druckausgleichseinheit 32 weiterhin ein Verschlusselement 36 auf, welches eine Gewindebohrung aufweist, in die die Gewindespindel 17 außenseitig einschraubbar ist. Zwischen dem Kolben 34 und dem Verschlusselement 36 ist eine Druckfeder 37 angeordnet, welche im drucklosen Zustand des fluidischen Systems den Kolben 34 in eine Richtung bewegt, in der die Druckausgleichskammer 35 im Volumen vergrößert wird. Der Kolben 34 umfasst Dichtelemente 38, wobei diese gemäß dem vorliegenden Ausführungsbeispiel als Lippendichtungen ausgeführt sind und zweifach radial in der Mantelfläche des Kolbens 34 angeordnet sind. Bei einer Erhöhung des Druckes des hydraulischen Fluids auf der Außenseite der Druckausgleichskammer 35 wird der Kolben 34 in Richtung der Druckausgleichskammer 35 bewegt, so dass sich der Druck in der mit Luft gefüllten Druckausgleichskammer 35 erhöht, und sich das Volumen zugleich vermindert. Die Ausfahrbewegung des Kolbens 34 aus der Druckausgleichskammer 35 wird durch einen Innenbund 40 begrenzt, welcher endseitig am Zylinder 33 vorhanden ist. Dieser Innenbund 40 besitzt zugleich eine Schlüsselweite, um ein entsprechendes Werkzeug einzusetzen, wenn das Verschlusselement 36 mit dem Zylinder 33 verschraubt wird. Um das scheibenförmige Verschlusselement 36 einzuschrauben, weist dieses zwei Vertiefungen 39 auf, in die ein Spezialwerkzeug eingesetzt werden kann, um so das erforderliche Drehmoment zum festen Einschrauben in den Zylinder 33 aufzubringen.

Damit ist sichergestellt, dass sich der Druck im geschlossenen System des hydraulischen Fluids bei einer Temperaturerhöhung nicht übermäßig erhöht, da die Druckausgleichskammer 35 die Funktion eines Hydrospeichers erfüllt. Damit ist mit der Federverstellung 15 sowohl die Einstellung der Vorspannung der Druckfeder 13 möglich, als auch die Integration einer Druckausgleichseinheit 32 möglich. Somit sind zwei wesentliche Einheiten einer Türbetätigungsvorrichtung als bauliche Einheit derart ineinander integriert, dass diese als vormontierte Einheit bei der Montage der Vorrichtung vormontiert werden kann.

### Bezugszeichenliste

- 1: Türbetätigungsvorrichtung
- 10: Antriebseinheit
- 11: Gehäuse
- 12: Federkraftspeicher
- 13: Druckfeder
- 14: elektrohydraulischer Antrieb
- 15: Federverstellung
- 16: Abstützhülse
- 17: Gewindespindel
- 18: Federverstellmutter
- 19: Federverstellhülse
- 20: Kolben
- 21: Kolben
- 22: Welle
- 23: erstes Zahnrad
- 24: zweites Zahnrad
- 25: Zahnradaufnahme
- 26: Werkzeug
- 27: Werkzeugaufnahme
- 28: zweite Druckfeder
- 29: Anschlagscheibe
- 30: Gegenmutter
- 31: Federteller
- 32: Druckausgleichseinheit
- 33: Zylinder
- 34: Kolben
- 35: Druckausgleichskammer
- 36: Verschlusselement
- 37: Druckfeder
- 38: Dichtelement
- 39: Vertiefung
- 40: Innenbund

## Patentansprüche

1. Türbetätigungsvorrichtung (1), insbesondere für eine Drehtür, mit einer Antriebseinheit (10), welche mit einer Tür koppelbar ist und in einem Gehäuse (11) angeordnet ist, weiterhin umfassend einen Federkraftspeicher (12), in welchem zumindest die zur Ausführung der Schließbewegung der Tür erforderliche Energie speicherbar ist und welcher zumindest eine unter einer Federvorspannung angeordnete Druckfeder (13) und eine mit einer Gewindespindel (17) ausgeführten Federverstellung (15) aufweist, wobei die Druckfeder (13) mittels
der Federverstellung (15) einstellbar ist, und wobei weiterhin ein Fluidsystem vorgesehen ist, welches eine Druckausgleichseinheit (32) umfasst,
**dadurch gekennzeichnet,**
**dass** die Druckausgleichseinheit (32) eine Abstützhülse (16) bildet, welche zumindest einen Zylinder (33) und ein Verschlusselement (36) umfasst, welches zur Aufnahme der Federverstellung (15) ausgebildet ist, wobei die Gewindespindel (17) axial- und verdrehfest an der Abstützhülse (16) angeordnet ist, und der Federkraftspeicher (12) und die Druckausgleichseinheit (32) als eine einzeln vormontierbare Einheit ausgeführt sind.

2. Türbetätigungsvorrichtung (1) nach Anspruch 1, **dadurch gekennzeichnet, dass** der Zylinder (33) endseitig mit dem Verschlusselement (36) verschlossen ist.

3. Türbetätigungsvorrichtung (1) nach Anspruch 1 oder 2, **dadurch gekennzeichnet, dass** die Gewindespindel (17) außenseitig in das Verschlusselement (36) eingeschraubt ist.

4. Türbetätigungsvorrichtung (1) nach Anspruch 1 bis 3, **dadurch gekennzeichnet, dass** die Abstützhülse (16) einen Kolben (34) umfasst, welcher in dem Zylinder (33) axial verschiebbar angeordnet ist.

5. Türbetätigungsvorrichtung (1) nach Anspruch 4, **dadurch gekennzeichnet, dass** im Zylinder (33) zwischen dem Verschlusselement (36) und dem Kolben (34) eine Druckausgleichskammer (35) ausgebildet ist.

6. Türbetätigungsvorrichtung (1) nach Anspruch 4 oder 5, **dadurch gekennzeichnet, dass** zwischen dem Kolben (34) und dem Verschlusselement (36) eine weitere Druckfeder (37) angeordnet ist.

7. Türbetätigungsvorrichtung (1) nach Anspruch 5 **dadurch gekennzeichnet, dass** der Kolben (34) zumindest ein Dichtelement (38) umfasst, um die Druckausgleichskammer (35) dynamisch druckdicht gegen die Innenwand des Zylinders (33) abzudichten.

8. Türbetätigungsvorrichtung (1) nach einem der vorgenannten Ansprüche, **dadurch gekennzeichnet, dass** das Verschlusselement (36) scheibenförmig ausgebildet ist und ein Außengewinde umfasst, mittels dessen es endseitig in den Zylinder (33) der Abstützhülse (16) einschraubbar ist.

9. Türbetätigungsvorrichtung (1) nach einem der vorgenannten Ansprüche, **dadurch gekennzeichnet, dass** außenseitig im Verschlusselement (36) Vertiefungen (39) ausgebildet sind, um dieses mittels eines Schraubwerkzeuges endseitig in den Zylinder (33) der Abstützhülse (16) einzuschrauben.

10. Türbetätigungsvorrichtung (1) nach einem der vorgenannten Ansprüche, **dadurch gekennzeichnet, dass** der Zylinder (33) der Abstützhülse (16) an der dem Verschlusselement (36) abgewandten Endseite einen Innenbund (40) umfasst, um einen Anschlag für den Kolben (34) zu schaffen.

11. Türbetätigungsvorrichtung (1) nach einem der vorgenannten Ansprüche, **dadurch gekennzeichnet, dass** die Federverstellung (15) eine Federverstellmutter (18) umfasst, welche auf der Gewindespindel (17) aufschraubbar ist.

12. Türbetätigungsvorrichtung (1) nach Anspruch 11, **dadurch gekennzeichnet, dass** die Federverstellmutter (18) einen Federteller (31) umfasst, auf dem die Druckfeder (13) endseitig aufliegt.

13. Türbetätigungsvorrichtung (1) nach Anspruch 11 oder 12, **dadurch gekennzeichnet, dass** die Drehbewegung der Federverstellmutter (18) auf der Gewindespindel (17) über eine Federverstellhülse (19) in die Federverstellmutter (18) einleitbar ist, wobei die Federverstellmutter (18) axialbeweglich zur Federverstellhülse (19) angeordnet ist und die Drehbewegung über eine formschlüssige Verbindung übertragbar ist.

14. Türbetätigungsvorrichtung (1) nach Anspruch 13, **dadurch gekennzeichnet, dass** die formschlüssige Verbindung zwischen der Federverstellmutter (18) und der Federverstellhülse (19) eine in axialer Richtung gleichförmige Polygonkontur umfasst, welche innenseitig in der Federverstellhülse (19) und außenseitig an der Federverstellmutter (18) ausgebildet ist, wobei die innenseitige und die außenseitige Polygonkontur ineinander gefügt angeordnet sind, um relativ zueinander rotationsfest eine Axialbewegung zu ermöglichen.

15. Türbetätigungsvorrichtung (1) nach Anspruch 13 oder 14
, **dadurch gekennzeichnet, dass** die Federverstellhülse (19) an der Abstützhülse (16) und/oder an der Gewindespindel (17) axial fixiert drehbar angeordnet ist und sich die Gewindespindel (17) durch die Federverstellhülse (19) axial erstreckt. 3

16. Türbetätigungsvorrichtung (1) nach einem der Ansprüche 13 bis 15, **dadurch gekennzeichnet, dass** mit der Federverstellhülse (19) ein erstes Zahnrad (23) rotationsfest verbunden ist, über welches die Drehbewegung in die Federversteilhülse (19) einleitbar ist und das erste Zahnrad (23) mit einem zweiten Zahnrad (24) in Eingriff steht, wobei insbesondere die Rotationsebenen der Zahnräder (23, 24) einen Winkel von etwa 90° zueinander einnehmen.

17. Türbetätigungsvorrichtung (1) nach Anspruch 16, **dadurch gekennzeichnet, dass** das zweite Zahnrad (24) mittels einer Zahnradaufnahme (25) im Gehäuse (11) drehbar gelagert ist.

18. Türbetätigungsvorrichtung (1) nach Anspruch 17, **dadurch gekennzeichnet, dass** die Zahnradaufnahme (25) eine Werkzeugaufnahme (27) aufweist, um mittels eines Werkzeugs von der Außenseite des Gehäuses (11) die Drehbewegung in die Verzahnung und damit in die Federverstellmutter (18) einzuleiten.

19. Türbetätigungsvorrichtung (1) nach einem der vorgenannten Ansprüche, **dadurch gekennzeichnet, dass** die Gewindespindel (17) einen Federverstellanschlag umfasst, an den die Federverstellmutter (18) bei einer Schraubbewegung auf der Gewindespindel (17) in Richtung der Druckfeder (13) anstößt und die Schraubbewegung begrenzt und dass der Federverstellanschlag eine Anschlagscheibe (29) umfasst, welche auf der Gewindespindel (17) aufgenommen ist.

20. Türbetätigungsvorrichtung (1) nach Anspruch 19, **dadurch gekennzeichnet, dass** eine Gegenmutter (30) endseitig auf der Gewindespindel (17) aufschraubbar ist, um die Anschlagscheibe (29) axial zu sichern.

21. Türbetätigungsvorrichtung (1) nach Anspruch 19 oder 20, **dadurch gekennzeichnet, dass** die Anschlagscheibe (29) ein Axialspiel aufweist, wobei das Axialspiel etwa 0,1 mm bis 1 mm, vorzugsweise etwa 0,3 mm bis 0,8 mm und besonders bevorzugt etwa 0,4 mm bis 0,5 mm umfasst.

22. Türbetätigungsvorrichtung (1) nach Anspruch 20 oder 21, **dadurch gekennzeichnet, dass** die Gegenmutter (30) einen Zylinderabschnitt aufweist, welcher eine Zentrierung einer in der Druckfeder (13) koaxial angeordneten zweiten Druckfeder (28) ermöglicht.

23. Türbetätigungsvorrichtung (1) nach Anspruch 22, **dadurch gekennzeichnet, dass** die zweite Druckfeder (28) axial auf der Anschlagscheibe (29) abgestützt ist.

## Claims

1. A door actuating device (1), in particular for a swing door, with a drive unit (10), which can be coupled to a door and is disposed in a housing (11), furthermore comprising a spring energy accumulator (12), which stores at least the energy required to execute the closing movement of the door and which has at least one compression spring (13) disposed with a spring preload, and has a spring adjusting device (15) configured with a threaded spindle (17), wherein the compression spring (13) is adjustable by means of the spring adjusting device (15) and wherein furthermore a fluid system is provided, which comprises a pressure compensating unit,
**characterized in that**
the pressure compensating unit (32) forms a support sleeve (16), which comprises at least one cylinder (33) and a closure element (36), which is configured to receive the spring adjusting device (15), and wherein the threaded spindle (17) is disposed at the support sleeve (16) in an axially secured and torsion-resistant manner, and **in that** the spring energy accumulator (12) and the pressure compensating unit (32) are embodied as a single pre-mountable unit.

2. A door actuating device (1) according to claim 1, **characterized in that** the cylinder (33) is closed at its end side by means of the closure element (36).

3. A door actuating device (1) according to claim 1 or 2, **characterized in that** the threaded spindle (17) is screwed from outside into the closure element (36).

4. A door actuating device (1) according to claim 1 to 3, **characterized in that** the support sleeve (16) comprises a piston (34), which is disposed to be coaxially displaceable in the cylinder (33).

5. A door actuating device (1) according to claim 4, **characterized in that** a pressure compensating compartment (35) is configured in the cylinder (33) between the closure element (36) and the piston (34).

6. A door actuating device (1) according to claim 4 or 5, **characterized in that** another compression spring (37) is disposed between the piston (34) and the closure element (36).

7. A door actuating device (1) according to claim 5, **characterized in that** the piston (34) comprises at least one sealing element (38), in order to dynamically seal the pressure compensating compartment (35) pressure-tight with regard to the internal wall of the cylinder (33).

8. A door actuating device (1) according to any of the aforementioned claims, **characterized in that** the closure element (36) is configured disk-shaped and comprises a male thread, by means of which it can be screwed into the end side of the cylinder (33) of the support sleeve (16).

9. A door actuating device (1) according to any of the aforementioned claims, **characterized in that** depressions (39) are configured on the outside in the closure element (36), in order to screw the latter into the end side of the cylinder (33) of the support sleeve (16) by means of an assembly tool for screws.

10. A door actuating device (1) according to any of the aforementioned claims, **characterized in that** the cylinder (33) of the support sleeve (16) comprises an internal shoulder (40) at the end side facing away from the closure element (36), in order to provide an abutment for the piston (34).

11. A door actuating device (1) according to any of the aforementioned claims, **characterized in that** the spring adjusting device (15) comprises a spring adjusting nut (18) which can be screwed onto the threaded spindle (17).

12. A door actuating device (1) according to claim 11, **characterized in that** the spring adjusting nut (18) comprises a spring plate (31) on which the compression spring (31) rests with an end side.

13. A door actuating device (1) according to claim 11 or 12, **characterized in that** the rotational movement of the spring adjusting nut (18) on the threaded spindle (17) can be introduced into the spring adjusting nut (18) via a spring adjusting sleeve (19), wherein the spring adjusting nut (18) is disposed to be axially movable with regard to the spring adjusting sleeve (19) and wherein the rotational movement is transferable via a positive connection.

14. A door actuating device (1) according to claim 13, **characterized in that** the positive connection between the spring adjusting nut (18) and the spring adjusting sleeve (19) comprises a uniform polygon contour in axial direction, which is configured inside the spring adjusting sleeve (19) and outside the spring adjusting nut (18), wherein the inside and the outside polygon contours are disposed to be joined into one another, in order to allow for a rotationally fixed and axial movement in relation to each other.

15. A door actuating device (1) according to claim 13 or 14, **characterized in that** the spring adjusting sleeve (19) is disposed at the support sleeve (16) and/or the threaded spindle (17) to be axially fixed and rotatable, and **in that** the threaded spindle (17) extends axially through the spring adjusting sleeve (19).

16. A door actuating device (1) according to claim 13 to 15 **characterized in that** a first toothed wheel (23) is connected to the spring adjusting sleeve (19) in a torsion-resistant manner, via which wheel the rotational movement can be introduced into the spring adjusting sleeve (19), and **in that** the first toothed wheel (23) is in engagement with a second toothed wheel (24), wherein in particular the planes of rotation of the toothed wheels (23, 24) include an angle of approximately 90° with regard to each other.

17. A door actuating device (1) according to claim 16, **characterized in that** the second toothed wheel (24) is rotatably supported in the housing (11) by means of a toothed wheel reception (25).

18. A door actuating device (1) according to claim 17, **characterized in that** the toothed wheel reception (25) has a tool reception (27) in order to introduce the rotational movement into the toothing and therefore into the spring adjusting nut (18) by means of a tool from the outside of the housing (11).

19. A door actuating device (1) according to any of the aforementioned claims, **characterized in that** the threaded spindle (17) comprises a spring adjusting stop, against which the spring adjusting nut (18) abuts during a screwing movement on the threaded spindle (17) in the direction of the compression spring (13), and which stop delimits the screwing movement, and **in that** the spring adjusting stop comprises a stop washer (29) which is received on the threaded spindle (17).

20. A door actuating device (1) according to claim 19, **characterized in that** a counter-nut (30) can be screwed to the end side of the threaded spindle (17) in order to axially secure the stop washer (29).

21. A door actuating device (1) according to claim 19 or 20, **characterized in that** the stop washer (29) has an axial play, wherein the axial play comprises approximately 0.1 mm to 1 mm, preferably approximately 0.3 mm to 0.8 mm, and particularly preferred approximately 0.4 mm to 0.5 mm.

22. A door actuating device (1) according to claim 20 or 21, **characterized in that** the counter-nut (30) has a cylindrical section, which allows for centering a second compression spring (28), which is coaxially disposed in the compression spring (13).

23. A door actuating device (1) according to claim 22, **characterized in that** the second compression spring (28) is supported axially at the stop washer (29).

## Revendications

1. Dispositif d'actionnement de porte (1), en particulier pour une porte tournante, avec une unité d'entraînement (10), qui peut être accouplée à une porte et est agencée dans un boîtier (11), comprenant en outre un accumulateur d'énergie de ressort (12) lequel accumule au moins l'énergie nécessaire pour effectuer le mouvement de fermeture de la porte et comprend au moins un ressort de compression (13), agencé sous précontrainte, et un dispositif d'ajustement de ressort (15) aménagé avec une broche filetée (17), le ressort de compression (13) étant ajustable au moyen du dispositif d'ajustement de ressort (15), et un système fluidique étant prévu, lequel comprend une unité de compensation de pression (32),
**caractérisé en ce que**
l'unité de compensation de pression (32) forme une douille de support (16), laquelle unité comprend au moins un cylindre (33) et un élément de fermeture (36), qui est aménagé pour recevoir le dispositif d'ajustement de ressort (15), la broche filetée (17) étant agencée sur la douille de support (16) de façon à résister au mouvement axial et rotatif et **en ce que** l'accumulateur d'énergie de ressort (16) et l'unité de compensation de pression (32) sont exécutés en une seule unité pré-assemblable.

2. Dispositif d'actionnement de porte (1) selon la revendication 1, **caractérisé en ce que** l'extrémité du cylindre (33) est fermée par l'élément de fermeture (36).

3. Dispositif d'actionnement de porte (1) selon la revendication 1 ou 2, **caractérisé en ce que** la broche filetée (17) est vissée dans l'extérieur de l'élément de fermeture (36).

4. Dispositif d'actionnement de porte (1) selon la revendication 1 à 3, **caractérisé en ce que** la douille de support (16) comprend un piston (34) qui est agencé de façon à être axialement déplaçable dans le cylindre (33).

5. Dispositif d'actionnement de porte (1) selon la revendication 4, **caractérisé en ce qu'**une chambre de compensation de pression (35) est aménagée dans le cylindre (33) entre l'élément de fermeture (36) et le piston (34).

6. Dispositif d'actionnement de porte (1) selon la revendication 4 ou 5, **caractérisé en ce qu'**un autre ressort de compression (37) est agencé entre le piston (34) et l'élément de fermeture (36).

7. Dispositif d'actionnement de porte (1) selon la revendication 5, **caractérisé en ce que** le piston (34) comprend au moins un élément d'étanchéité (38) pour rendre la chambre de compensation de pression (35) dynamiquement étanche sous pression contre le mur intérieur du cylindre (33).

8. Dispositif d'actionnement de porte (1) selon l'une des revendications mentionnées ci-avant, **caractérisé en ce que** l'élément de fermeture (36) est aménagé en forme de disque et comprend un filetage extérieur, au moyen duquel l'extrémité de l'élément peut être vissée dans le cylindre (33) de la douille de support (16).

9. Dispositif d'actionnement de porte (1) selon l'une des revendications mentionnées ci-avant, **caractérisé en ce que** des dépressions (39) sont aménagées à l'extérieur dans l'élément de fermeture (36) afin de le visser par son extrémité dans le cylindre (33) de la douille de support (16) au moyen d'un outil de vissage.

10. Dispositif d'actionnement de porte (1) selon l'une des revendications mentionnées ci-avant, **caractérisé en ce que**, du côté de l'extrémité détourné de l'élément de fermeture (36), le cylindre (33) de la douille de support (16) comprend un épaulement intérieur (40) pour créer une butée pour le piston (34).

11. Dispositif d'actionnement de porte (1) selon l'une des revendications mentionnées ci-avant, **caractérisé en ce que** le dispositif d'ajustement de ressort (15) comprend un écrou d'ajustement de ressort (18), qui se visse sur la broche filetée (17).

12. Dispositif d'actionnement de porte (1) selon la revendication 11, **caractérisé en ce que** l'écrou d'ajustement de ressort (18) comprend une cuvette de ressort (31) sur laquelle l'extrémité du ressort de compression (13) est supportée.

13. Dispositif d'actionnement de porte (1) selon la revendication 11 ou 12, **caractérisé en ce que** le mouvement de rotation de l'écrou d'ajustement de ressort (18) sur la broche filetée (17) peut être transmis à l'écrou d'ajustement de ressort (18) via une douille d'ajustement de ressort (19), l'écrou d'ajustement de ressort (18) étant agencé de façon à être axialement mobile par rapport à la douille d'ajustement de ressort (19) et **en ce que** le mouvement de rotation est transférable via une connexion positive.

14. Dispositif d'actionnement de porte (1) selon la revendication 13, **caractérisé en ce que** la connexion positive entre l'écrou d'ajustement de ressort (18) et la douille d'ajustement de ressort (19) comprend un contour polygone uniforme en direction axiale, lequel est aménagé à l'intérieur de la douille d'ajustement de ressort (19) et à l'extérieur de l'écrou d'ajustement de ressort (18), les contours polygones intérieur et extérieur étant joints l'un dans l'autre pour permettre un mouvement axial, toutefois mutuellement résistant à la rotation.

15. Dispositif d'actionnement de porte (1) selon la revendication 13 ou 14, **caractérisé en ce que** la douille d'ajustement de ressort (19) est agencée sur la douille de support (16) et/ou sur la broche filetée (17) de façon rotative mais axialement fixe, et **en ce que** la broche filetée (17) s'étend axialement à travers la douille d'ajustement de ressort (19).

16. Dispositif d'actionnement de porte (1) selon l'une des revendications 13 à 15, **caractérisé en ce qu'**une première roue dentée (23) est raccordée à la douille d'ajustement de ressort (19) de façon à résister à la rotation, via laquelle roue le mouvement de rotation peut être introduit dans la douille d'ajustement de ressort (19), et **en ce que** la première roue dentée (23) s'engrène avec une deuxième roue dentée (24), les plans de rotation des roues dentées (23, 24) occupant un angle d'environ 90° l'un par rapport à l'autre.

17. Dispositif d'actionnement de porte (1) selon la revendication 16, **caractérisé en ce que** la deuxième roue dentée (24) est logée de façon rotative dans le boîtier (11) au moyen d'une réception de roue dentée (25).

18. Dispositif d'actionnement de porte (1) selon la revendication 17, **caractérisé en ce que** la réception de roue dentée (25) présente une réception d'outil (27) en vue d'introduire, au moyen d'un outil et à partir de l'extérieur du boîtier, le mouvement de rotation dans l'engrenage et ainsi dans l'écrou d'ajustement de ressort (18).

19. Dispositif d'actionnement de porte (1) selon l'une des revendications mentionnées ci-avant, **caractérisé en ce que** la broche filetée (17) comprend une butée d'ajustement de ressort, contre laquelle l'écrou d'ajustement de ressort (18) bute lors d'un mouvement de vissage sur la broche filetée (17) en direction du ressort de compression (13), et qui délimite le mouvement de vissage, et **en ce que** la butée d'ajustement de ressort comprend un anneau d'arrêt (29) qui est abrité sur la broche filetée (17).

20. Dispositif d'actionnement de porte (1) selon la revendication 19, **caractérisé en ce qu'**un contre-écrou (30) peut être vissé sur l'extrémité de la broche filetée (17) pour bloquer l'anneau d'arrêt (29) axialement.

21. Dispositif d'actionnement de porte (1) selon la revendication 19 ou 20, **caractérisé en ce que** l'anneau d'arrêt (29) présente un jeu axial, le jeu axial se situant entre environ 0,1 mm à 1 mm, de préférence entre environ 0,3 mm à 0,8 mm, et particulièrement préféré entre environ 0,4 mm à 0,5 mm.

22. Dispositif d'actionnement de porte (1) selon la revendication 20 ou 21, **caractérisé en ce que** le contre-écrou (30) présente une section cylindrique qui permet un centrage d'un deuxième ressort de compression (28) qui est agencé coaxialement dans le ressort de compression (13).

23. Dispositif d'actionnement de porte (1) selon la revendication 22, **caractérisé en ce que** le deuxième ressort de compression (28) est supporté axialement sur l'anneau d'arrêt (29).
